# EUROPÄISCHE PATENTSCHRIFT

(11) **EP 0 202 521 B1**
(45) Veröffentlichungstag und Bekanntmachung des Hinweises auf die Patenterteilung: **19.07.1989**
(21) Anmeldenummer: 86106079.6
(22) Anmeldetag: 02.05.1986
(51) Int. Cl.: G21F 5/00

(54) **Behälter mit einem verriegelbaren Deckel**
Container with interlocking lid
Conteneur avec obturateur verrouillable

(30) Priorität: 21.05.1985 DE 3518181
(43) Veröffentlichungstag der Anmeldung: 26.11.1986
(73) Patentinhaber: ABB Reaktor GmbH, D-68167 Mannheim (DE); Deutsche Gesellschaft für Wiederaufarbeitung von Kernbrennstoffen mbH, 30014 Hannover (DE)
(72) Erfinder: Pötz, Franz, D-6148 Heppenheim (DE); Oswald, Wolfgang, Dipl.-Ing., D-6802 Ladenburg (DE); Popp, Franz-Wolfgang, Dr. Ing., D-3002 Wedemark (DE)
(74) Vertreter: Rupprecht, Klaus, Dipl.-Ing.

(56) Entgegenhaltungen:
- DE-A- 2 738 592
- DE-A- 2 839 423
- FR-A- 2 430 651
- FR-A- 2 536 048
- US-A- 3 997 078

## Beschreibung

Die Erfindung betrifft einen Behälter mit einer Behälteröffnung und mit einem auf einer Schulter der Behälteröffnung abgestützten Deckel, wobei die Innenseite der Behälteröffnung einen Einschnitt aufweist, in den mehrere Riegel zur Festlegung des Deckels einfahrbar sind.

Ein derartiger, für den Transport von radioaktivem Material geeigneter Behälter ist aus der DE-A-27 35 592 bekannt. Nach diesem Stand der Technik ist dem Behälter je ein Abschirm- und ein Haltedeckel zugeordnet. Der Haltedeckel weist eine Vielzahl von gegeneinander unter Reibschluß beweglicher Teile auf, die der Festlegung des Deckels dienen. Bei diesen untereinander gleitenden Teilen ist eine Korrosionsbildung oder eine Verschmutzung, die letztendlich zu Funktionsstörungen führen können, nicht auszuschließen. Die Verkeilung der Riegel führt zu einer starren Verbindung, was bei verschiedentlich auftretenden Lastfällen von Nachteil sein kann.

Es ist daher die Aufgabe der Erfindung für einen Behälter der eingangs genannten Art eine Verschlußeinrichtung anzugeben, die einfach aufgebaut ist, einen sicheren Verschluß schafft und trotzdem eine gewisse Flexibilität aufweist.

Gelöst wird diese Aufgabe erfindungsgemäß dadurch, daß der Deckel einteilig ausgebildet ist und an seiner Umfangsflache mit einer solchen Ringnut versehen ist, daß der Deckel im Bereich der Ringnut unter Belastung federnd nachzugeben vermag. Die Verbindung ist im Rahmen des durch die Ringnut gegebenen Federweges flexibel und kann kritische Belastungsfalle kompensieren.

Eine Ausgestaltung der Deckelfestlegung des Behalters sieht vor, daß in dem der Behälteröffnung zugeordneten Einschnitt ein Werkzeug zur Einleitung bzw. Aufhebung der Deckelverspannung abgestützt ist, daß die Abstützelemente für das Werkzeug mit einer Halteplatte verbunden sind, die ihrerseits an der der Schulter abgewandten Seitenfläche des Deckels angreifende Spannzylinder trägt. Die Abstützelemente dienen als Festpunkt für die Spannzylinder, die das Zusammendrücken des Deckels im Bereich der Ringnut bewirken. Während des Zusammendrückens des Deckels erfolgt das Ein- bzw. Ausschieben der entlasteten Riegel. Ist die Spannkraft der Spannzylinder aufgehoben, so ist bei eingerückten Riegeln eine kraftschlüssige Verbindung zwischen dem Deckel und der Behälteröffnung hergestellt. Ein Verbleiben des Werkzeuges im Bereich der Behälteröffnung ist nicht erforderlich.

Vorzugsweise trägt jeweils ein an der Halteplatte oder an der Platte des Werkzeuges befestigter Zylinder ein Abstützelement und bewegt dasselbe relativ zu einem oder zu beiden Einschnitten.

Eine andere Ausgestaltung der Deckelfestlegung des Behalters sieht vor, daß ein Spannelement eines Werkzeuges zur Einleitung bzw. Aufhebung der Deckelverspannung die Behälteröffnung übergreift, daß von einer dem Behälter zugewandter Seite des Spannelementes eine Vielzahl Stützen auskragen, die die Deckeloberflache zwischen den Riegeln kontakten und daß Abstützelemente des Werkzeuges einerseits in den Einschnitt eingreifen und andererseits mit dem Spannelement verbunden sind. Durch die Verwendung eines einzigen Spannelementes wird eine gleichmaßige Druckbeaufschlagung des Deckels erzielt.

Gemäß einer bevorzugten Ausgestaltung weist die Innenseite der Behälteröffnung einen weiteren, oberhalb des ersten Einschnittes angeordneten Einschnitt auf, wobei die Abstützelemente des Werkzeuges wahlweise in den ersten und/oder in den weiteren Einschnitt eingreifen.

Vorzugsweise trägt jeweils ein an der Halteplatte oder an der Platte des Werkzeuges befestigter Zylinder ein Abstützelement und bewegt dasselbe relativ zu einem oder zu beiden Einschnitten.

Eine weitere Ausgestaltung zeichnet sich dadurch aus, daß das Spannelement aus zwei parallelen Platten und einem dieselben miteinander verbindenden Faltenbalg besteht, daß mehrere mit einem Abstützelement verbundene Zugstangen die Platten und den von ihnen begrenzten mit einem Druckmedium beaufschlagbaren Raum durchsetzen und daß jede Zugstange an ihrem dem Abstützelement abgewandten Ende mit einem an der Oberseite der oberen Platte anliegenden Joch versehen ist. Durch das Abstützelement und das Joch wird eine starre Verbindung zwischen der oberen Platte des Spannelementes und der Behälteröffnung erzielt, so daß bei einer Druckbeaufschlagung des Spannelementes der Deckel im Bereich seiner Ringnut nachgibt.

Vorzugsweise ist jede Zugstange von einer Schutzhülle umgeben, die den Raum zwischen den Platten überbrückt und dichtend mit den Platten verbunden ist.

Damit keine Durchsetzung des mit einem Druckmedium beaufschlagten Spannelement und somit keine Abdichtung der Zugstangen erforderlich ist, wird vorgesehen, daß das Spannelement aus zwei parallelen Platten und einem dieselben miteinander verbindenden Faltenbalg besteht, daß die Peripherie der Platten den Faltenbalg überragt, daß eine mit jedem Abstützelement verbundene Zugstange den den Faltenbalg überragenden Bereich der Platten durchsetzt und daß jede Zugstange an ihrem dem Abstützelement abgewandten Ende mit einem an der Oberseite der oberen Platte anliegenden Joch versehen ist.

Eine bevorzugte Ausgestaltung zeichnet sich dadurch aus, daß ein für das Ein- und Ausfahren eines Riegels zuständiger Zylinder von dem Werkzeug getragen und mit der der Innenseite der Behälteröffnung abgewandten Seite eines Riegels koppelbar ist. Damit wird sichergestellt, daß bei entweder in Offen- oder Schließstellung befindlichen Riegel das Werkzeug aus der Behälteröffnung entfernt werden kann.

Zur Kompensierung der Bewegung der Abstüt₋ zelemente relativ zu einem in der Behälteröffnung angebrachten Einschnitt wird vorgesehen, daß die Verbindung zwischen dem Joch und der Zugstange über einen Achsbolzen erfolgt und daß die Zugstange relativ zum Achsbolzen verdrehbar ist.

Anhand von Ausführungbeispielen und der Fig. 1 bis 5 wird der erfindungsgemäße Behälter beschrieben.

Dabei zeigen die
Fig. 1 einen Behälter mit verspanntem Deckel im Längsschnitt,
. Fig. 2 eine Ansicht entlang der Linie 11-11 der Figur 1,
Fig. 3 einen Längsschnitt durch den Teilbereich eines Behälters, des Deckels und eines Werkzeuges zur Einleitung bzw. Aufhebung der Deckeiverspannung,
Fig. 4 eine andere Ausbildung des Werkzeuges und
Fig. 5 eine andere Ausgestaltung eines Spannelementes nach Fig. 3

Die Fig. 1 zeigt in einer Schnittdarstellung einen Teilbereich eines Behälters 1, der beispielsweise als Druck- oder Vakuumbehäfter zum Einsatz kommt. Die Behälteröffnung 2 weist eine Schulter 3 zur Abstützung eines Deckels 4 auf. in der Umfangsfläche des einen kreisförmigen Querschnitt aufweisenden Deckels 4 ist eine Ringnut 5 in den Deckel eingebracht. Durch die Ringnut wird bei Aufbringen einer auf die Oberfläche des Deckels wirkenden Kraft ein federndes Nachgeben des Deckels im Bereich der Ringnut erzielt. In einem in die Innenseite der Behälteröffnung 2 eingebrachten Einschnitt 6 sind eine Vielzahl von Riegeln 7 (Fig. 2) in Pfeilrichtung 5 eingefahren und bewirken zusammen mit der federnden Ausbildung des Deckels 4 eine einfache und zuverlässige Festlegung des Deckels relativ zur Behälteröffnung. Dabei ist die Dicke 9 des ungespannten Deckels 4 größer als das Maß 10 zwischen der Schulter 3 und der unteren Seitenfläche des Einschnittes 6. Durch Krafteinwirkung läßt sich der Deckel im Bereich der Ringnut 5 soweit zusammendrücken, daß seine Dicke 9 gleich oder kleiner ist als das Maß 10. Die Riegel 7 konnen bei gespanntem Deckel leicht eingeschoben - bzw. wenn der Deckel entfernt werden soll - herausgenommen werden. Die Federkraft des Deckels 4 kann für den jeweiligen Anwendungsbereich durch die Tiefe, Lage und Form der Ringnut bestimmt werden. In den Ausführungsbeispielen weist die Ringnut 5 einen keilförmigen Querschnitt auf, dessen Flanken konvex ausgebildet sind.

In Verbindung mit der Fig. 3 ist ein Werkzeug 12 zur Einleitung bzw. Aufhebung dar Deckelverspannung dargestellt Dazu ist oberhalb des Einschnittes 6 für die Riegel 7 ein weiterer Einschnitt 11 an der Innenseite der Behälteröffnung 2 eingebracht. In diesen Einschnitt 11 lassen sich mehrere über den Umfang verteilte Abstützelemente 13 des Werkzeuges 12 einfahren und bilden ein Widerlager während des Spannvorganges für den Deckel 4. Das Spannelement 14 des Werkzeuges 12 ist aus zwei parallelen Platten 15, 16 gebildet, die durch einen Faltenbalg 17 miteinander verbunden sind. Der dadurch gebildete Hohlraum ist mit Druckmedium beaufschlagbar. Jedes Abstützelement 13 ist mit einer Zugstange 18 verbunden. Sie durchsetzt das Spannelement 14 und ist an ihrem freien Ende mit einem Joch 19 versehen, das an der Oberflache der Platte 16 anliegt. Zwischen den Platten 15, 16 ist die Zugstange 18 von einer Schutzhülle 20 umgeben, die an der Innenseite der Platten dichtend befestigt ist um ein Ausströmen des Druckmediums durch die Durchführungen 21 in den Platten 15, 16 zu verhindern. Die Durchführungen 21 sind als Langloch ausgebildet um die Bewegungen der Zugstange 16 zusammen mit den Abstützelementen 13 in Pfeilrichtung 22 nicht zu behindern. Zur Kompensierung der Bewegung in Pfeilrichtung 22 ist die Verbindung zwischen dem Joch 19 und der Zugstange 18 als Achsbolzen 32 ausgebildet. Es ist fest mit dem Joch verbunden und erlaubt daher eine Drehbewegung der Zugstange relativ zum Achsbolzen. Die Bewegung in Pfeilrichtung 22 erfolgt durch einen druckmittelbetätigten Zylinder 23, der seinen Festpunkt auf einer Konsole 24 der Platte 15 hat und mit seinem Kolben am Abstützelement 13 angelenkt ist. Von der Unterseite der Platte 15 kragen sechzehn Stützen 25 aus, die in ihrer Lange so ausgelegt sind, daß sie mit ihren freien Enden dann die Oberfläche des Deckels kontakten, wenn die Abstützelemente 13 in den weiteren Einschnitt 11 eingefahren sind. Die Stützen 25 berühren die Deckeloberfläche jeweils zwischen zwei Riegeln 7, da sich bei diesen an der Deckelperipherie liegenden Angriffspunkten die Federkraft des Deckels mit dem geringsten Kraftaufwand überwinden läßt. Wird nun das Spannelement 14 mit Druck beaufschlagt, so wird die obere Platte 16 des Spannelementes 14 durch die starre Verbindung der in mehreren Exemplaren auf dem Umfang verteilten Zugstangen 18 mit der Behälteröffnung 2 in ihrer Position gehalten, während die Platte 15 mit den Stützen 25 so weit nach unten bewegt wird, wie es der Federweg des Deckels 4 zuläßt. Je nachdem ob die Verriegelung gelöst oder hergestellt werden soll, werden während der Druckbeaufschlagung des Deckels die Riegel 7 mit Hilfe eines druckmittelbetätigten Zylinders 26 in den Einschnitt 6 eingefahren oder aus demselben zurückgezogen. Wird bei eingefahrenen Riegeln das Spannelement 14 entspannt, so erfolgt eine Verklemmung der Riegel durch die Federkraft des Deckels, so daß ein zuverlassiger Verschluß des Behälters sichergestellt ist. Die Deckeldichtung 27 liegt gegen eine Schrage des Behälters an, so daß der Deckel unmittelbar auf der Schulter 3 der Behälteröffnung 2 aufsitzt. Zur Steuerung der Bewegung der Riegel 7 in Pfeilrichtung 28 ist der jedem Riegel zugeordnete Zylinder 26 an der gleichen Konsole 24 befestigt, wie der Zylinder 23. Die der Innenseite der Behälteröffnung abgewandte Seite eines Riegels 7 ist mit der Kolbenstange des Zylinders 26 koppelbar verbunden. Damit wird sichergestellt, daß das Werkzeug nach der Durchführung des Spannvorganges entfernt

### werden kann.

Eine andere Ausbildung des Werkzeuges 12 ist aus der Fig. 4 zu ersehen. Dort wird das Verspannen des Deckels 4 mit sechzehn Spannzylindem 29 durchgeführt, deren Kolben 30 zwischen den Abstützelementen 13a bzw. den Riegeln 7a durchführen und die der Schulter 3 gegenüberliegende Seitenfläche des Deckels 4 kontakten. Die Spannzylinder 29 werden von einer Halteplatte 31 getragen, die seinerseits über Abstützelemente 13a, die in den Einschnitt 11 ein- und ausführbar sind relativ zur Behalteröffnung 2 festlegbar ist. Das Zusammendrücken des Deckels im Bereich der Ringnut 5a erfolgt also mit den Spannzylindern 29 gegenüber der als Widerlager dienenden Halteplatte 31. Ebenso wie bei dem Ausführungsbeispiel nach Fig. 3 sind die Abstützelemente 13a bzw. die Riegel 7a jeweils mit Hilfe von Zylindern 23, 26 in Pfeilrichtung 22, 28 bewegbar. Die Zylinder 23, 26 sind an Konsolen 24a der Halteplatte 31 befestigt.

Wenn es die gegebenen Druck- und Platzverhaltnisse erlauben, kann der weitere Einschnitt 11 entfallen. Die Abstützelemente 13, 13a des Werkzeuges 12 greifen dann zwischen den Riegeln 7, 7a in den Einschnitt 6 ein. Dabei muß sichergestellt sein, dab noch ein ausreichender Platzbedarf für die Stützen 25 bzw. die Kolben 30 verbleibt. Weist der Behälter 1 beide Einschnitte 6, auf, so besteht auch die Möglichkeit, eine Anzahl Abstützelemente 13, 13a mit dem einen Einschnitt 6 und eine weitere Anzahl mit dem anderen Einschnitt 11 in Eingriff zu bringen.

Eine andere Ausbildung des Spannelementes 14 nach der Fig. 3 ist in der Fig. 5 dargestellt, Im Gegensatz zur Ausführung nach Fig. 3 durchsetzen dort die Zugstangen 15 den außerhalb des Faltenbalges 17 befindlichen Peripheriebereich der Platten 15, 16. Eine Abdichtung der Zugstengen 18 gegenüber dem Innenraum des Spannelementes ist daher nicht erforderlich.

### Bezugszeichenliste

1 Behälter
2 Behälteröffnung
3 Schulter
4 Deckel
5 Ringnut
6,11 Einschnitt
7,7a Riegel
8,22,28 Pfeilrichtung
9 Dicke
10 Maß
12 Werkzeug
13,13a Abstützelement
14 Spannelement
15,16 Platte
17 Faltenbalg
18 Zugstange
19 Joch
20 Schutzhülle
21,21 a Durchführung
23,26 Zylinder
24,24a Konsole
25 Stütze
27 Deckeldichtung
29 Spannzylinder
30 Kolben
31 Halteplatte
32 Achsbolzen

## Patentansprüche

1. Behälter (1) mit einer Behälteröffnung (2) und mit einem auf einer Schulter (3) der Behälteröffnung abgestützten Deckel (4), wobei die Innenseite der Behälteröffnung einen Einschnitt (6) aufweist, in den mehrere Riegel (7) zur Festlegung des Deckels einführbar sind, dadurch gekennzeichnet, daß der Deckel (4) einteilig ausgebildet ist und an seiner Umfangsfläche mit einer solchen Ringnut (5) versehen ist, daß der Deckel im Bereich der Ringnut unter Belastung federnd nachzugeben vermag, und somit unter Verspannung die Ein- und Ausführung der Riegel (7) an der Oberseite des Deckels ermöglicht.

2. Behälter nach Anspruch 1, dadurch gekennzeichnet, daß in dem Einschnitt (6) ein Werkzeug (12) zur Einleitung bzw. Aufhebung der Deckeiverspannung abgestützt ist und daß die Abstützelemente (13a) für das Werkzeug (12) mit einer Halteplatte (31) verbunden sind, die ihrerseits an der der Schulter (3) abgewandten Seitenfläche des Deckels (4) angreifende Spannzylinder (29) trägt.

3. Behälter nach Anpruch 1, dadurch gekennzeichnet, daß ein Spannelement (14) eines Werkzeuges (12) zur Einleitung bzw. Aufhebung der Deckelverspannung die Behälteröffnung (2) übergreift, daß von der dem Behälter (1) zugewandten Seite des Spannelements (14) eine Vielzahl Stützen (25) auskragen, die die Deckeloberfläche zwischen den Riegeln (7) berühren und daß Abstützelemente (13) des Werkzeuges (12) einerseits in den Einschnitt (6) eingreifen und andererseites mit dem Spannelement (14) verbunden sind.

4. Behälter nach Anspruch 2 oder 3, dadurch gekennzeichnet, daß die Innenseite der Behälteröffnung (2) einen weiteren, oberhalb des ersten Einschnittes (6) angeordneten Einschnitt (11) aufweist und daß die Abstützelemente (13, 13a) des Werkzeuges (12) in den Einschnitt (6) und/oder in den weiteren Einschnitt (11) eingreifen.

5. Behälter nach Anspruch 4, dadurch gekennzeichnet, daß jeweils ein an der Halteplatte (31) oder an der Platte (15) befestigter Zylinder (23) ein Abstützelement (13, 13a) trägt und dasselbe relativ zum Einschnitt (6) und/oder zum Einschnitt (11) bewegt.

6. Behälter nach Anspruch 3 oder 4, dadurch gekennzeichnet, daß das Spannelement (14) aus zwei parallelen Platten (15, 16) und einem dieselben miteinander verbindenden Faltenbalg (17) besteht, daß mehrere mit einem Abstützelement (13) verbundene Zugstangen (18) die Platten (15, 16) und den von ihnen begrenzten, mit einem Druckmedium beaufschlagbaren, Raum durchsetzen und daß jede Zugstange (18) an ihrem dem Abstützelement (13) abgewandten Ende mit einem an der Oberseite der oberen Platte (16) anliegenden Joch (19) versehen ist.

7. Behälter nach Anspruch 6, dadurch gekennzeichnet, daß jede Zugstange (15) von einer Schutzhülle (20) umgeben ist, die den Raum zwischen den Platten (15, 16) überbrückt und dichtend mit den Platten verbunden ist.

8. Behälter nach Anspruch 3 oder 4, dadurch gekennzeichnet, daß das Spannelement (14) aus zwei parallelen Platten (15, 16) und einem dieselben miteinander verbindenden Faltenbalg (17) besteht, daß die Peripherie der Platten (15, 16) den Faltenbalg (17) überragt, daß eine mit jedem Abstützelement (13) verbundene Zugstange (18) den den Faltenbalg (17) überragenden Bereich der Platten durchsetzt und daß jede Zugstange an ihrem dem Abstützelement abgewandten Ende mit einem an der Oberseite der oberen Platte (16) anliegenden Joch (19) versehen ist.

9. Behälter nach einem der Ansprüche 1 bis 6, dadurch gekennzeichnet, daß für das Ein- und Ausfahren der Riegel (7, 7a) zuständige Zylinder (26) von dem Werkzeug (12) getragen und mit der der Innenseite der Behälteröffnung (2) abgewandten Seite der Riegel koppelbar sind.

10. Behälter nach einem der Ansprüche 6 bis 5, dadurch gekennzeichnet, daß die Verbindung zwischen dem Joch (19) und der Zugstange (15) über einen Achsbolzen (32) erfolgt und daß die Zugstange relativ zum Achsbolzen verdrehbar ist.

## Claims

1. Container (1) having a container orifice (2) and having a cover (4) supported on a shoulder (3) of the container orifice, the inside of the container orifice having a slot (6) into which a plurality of locking bars (7) for fixing the cover can be introduced, characterized in that the cover (4) is of integral design and is provided at its circumferential surface with an annular groove (5) of a kind such that, under load, the cover can yield resiliently in the region of the annular groove and thus, under clamping, makes possible the introduction and removal of the locking bars (7) at the upper side of the cover.

2. Container according to Claim 1, characterized in that a tool (12) for initiating or cancelling the clamping of the cover is supported in the slot (6), and in that the supporting elements (13a) for the tool (12) are connected to a holding plate (31) which, for its part, carries clamping cylinders (29) acting on that side face of the cover (4) which faces away from the shoulder (3).

3. Container according to Claim 1, characterized in that a clamping element (14) of a tool (12) for initiating or cancelling the clamping of the cover fits over the container orifice (2), that a multiplicity of supports (25) which touch the cover surface between the locking bars (7) project from that side of the clamping element (14) which faces the container (1), and in that supporting elements (13) of the tool (12) on the one hand engage in the slot (6) and on the other hand are connected to the clamping element (14).

4. Container according to Claim 2 or 3, characterized in that the inside of the container orifice (2) has an additional slot (11) arranged above the first slot (6), and in that the supporting elements (13, 13a) of the tool (12) engage in the slot (6) and/or in the additional slot (11).

5. Container according to Claim 4, characterized in that a cylinder (23) secured on the holding plate (31) or on the plate (15) in each case bears a supporting element (13, 13a) and moves the latter relative to the slot (6) and/or to the slot (11 ).

6. Container according to Claim 3 or 4, characterized in that the clamping element (14) comprises two parallel plates (15, 16) and a bellows (17) connecting the latter to one another, in that a plurality of connecting rods (18) connected to a supporting element (13) pass through the plates (15, 16) and the space delimited by them, which can be subjected to a pressure medium, and in that, at its end facing away from the supporting element (13), each connecting rod (18) is provided with a yoke (19) resting on the upper side of the upper plate (16).

7. Container according to Claim 6, characterized in that each connecting rod (18) is surrounded by a protective sleeve (20) which bridges the space between the plates (15, 16) and is connected sealingly to the plates.

8. Container according to Claim 3 or 4, characterized in that the connecting element (14) comprises two parallel plates (15, 16) and a bellows (17) connecting the latter to one another, in that the periphery of the plates (15, 16) projects beyond the bellows (17), in that a connecting rod (18) connected to each supporting element (13) passes through that region of the plates which projects beyond the bellows (17), and in that, at its end facing away from the supporting element, each connecting rod is provided with a yoke (19) resting on the upper side of the upper plate (16).

9. Container according to one of Claims 1 to 6, characterized in that cylinders (26) responsible for introducing and withdrawing the locking bars (7, 7a) is carried by the tool (12) and can be coupled to that side of the locking bars which faces away from the inside of the container orifice (2).

10. Container according to one of Claims 6 to 8, characterized in that the connection between the yoke (19) and the connecting rod (18) is effected via a pivot pin (31) and that the connecting rod can be pivoted relative to the pivot pin.

## Revendications

1. Conteneur (1) comprenant une ouverture (2) et un couvercle (4) reposant sur un épaulement (3) de l'ouverture, la face interne de l'ouverture du conteneur comportant une entaille (6) dans laquelle plusieurs verrous (7) peuvent être engagés pour la fixation du couvercle, caractérisé par le fait que le couvercle (4) est réalisé d'une seule pièce et est muni sur sa face périphérique d'une rainure annulaire (5) permettant au couvercle de fléchir élastiquement sous charge dans la zone de la rainure annulaire et autorisant ainsi l'introduction et l'extraction des verrous (7) sur la face supérieure du couvercle.

2. Conteneur selon la revendication 1, caractérisé par le fait qu'un outil (12), pour l'application ou la suppression de l'effort de déformation du couvercle, prend appui dans l'entaille (6) et que les éléments d'appui (13a) pour l'outil (12) sont raccordés à une plaque de retenue (31) qui, de son côté, porte des vérins de serrage (29) agissant sur la surface latérale du couvercle (4) opposée à l'épaulement (3).

3. Conteneur selon la revendication 1, caractérisé par le fait qu'un élément de serrage (14) d'un outil (12), pour l'application et la suppression de l'effort de déformation du couvercle, coiffe l'ouverture (2) du conteneur, que de la face de l'élément de serrage (14), située du côté du conteneur (1), partent un grand nombre de pieds (25) qui sont au contact de la face supérieure du couvercle entre les verrous (7), et que des éléments d'appui (13) de l'outil (12), d'une part, s'engagent dans l'entaille (6) et, d'autre part, sont raccordés à l'élément de serrage (14).

4. Conteneur selon la revendication 2 ou 3, caractérisé par le fait que la face interne de l'ouverture (2) du conteneur comporte une autre entaille (11) placée au-dessus de la première entaille (6) et que les éléments d'appui (13,13a) de l'outil (12) s'engagent dans l'entaille (6) et/ou dans l'autre entaille (11).

5. Conteneur selon la revendication 4, caractérisé par le fait qu'un vérin (23), fixé sur la plaque de retenue (31) ou sur la plaque (15), porte un élément d'appui (13,13a) et déplace celui-ci par rapport à l'entaille (6) et/ou à l'entaille (11).

6. Conteneur selon la revendication 3 ou 4, caractérisé par le fait que l'élément de serrage (14) se compose de deux plaques parallèles (15 et 16) et d'un soufflet raccordant mutuellement celles-ci, que plusieurs tirants (15), reliés à un élément d'appui (13), traversent les plaques (15, 16) et l'espace qu'elles délimitent et qui est soumis à un agent de pression et que chaque tirant (18), à son extrémité, située du côté opposé à l'élément d'appui (13), est muni d'un chapeau (19) venant s'appliquer sur le dessus de la plaque supérieure (16).

7. Conteneur selon la revendication 6, caractérisé par le fait que chaque tirant (18) est entouré d'une gaine de protection (20) qui ponte l'espace compris entre les plaques (15, 16) et qui est raccordée de façon étanche aux plaques.

8. Conteneur selon la revendication 3 ou 4, caractérisé par le fait que l'élément de serrage (14) se compose de deux plaques parallèles (15, 16) et d'un soufflet (17) les raccordant mutuellement, que la périphérie des plaques (15, 16) dépasse le soufflet (17), qu'un tirant (18), relié à chaque élément d'appui (13), traverse la zone des plaques dépassant le soufflet (17) et que chaque tirant, à son extrémité opposée à l'élément d'appui (13), est muni d'un chapeau (19) venant s'appliquer sur le dessus de la plaque supérieure (16).

9. Conteneur selon l'une des revendications 1 à 6, caractérisé par le fait que des vérins (26), prévus pour l'introduction et l'extraction des verrous (7,7a), sont supportés par l'outil (12) et peuvent être accouplés aux côtés des verrous qui est situé du côté opposé à la surface interne de l'ouverture du conteneur.

10. Conteneur selon l'une des revendications 6 à 8, caractérisé par le fait que le raccordement entre le chapeau (19) et le tirant (18) est assuré par un axe (32) et que le tirant peut tourner par rapport à l'axe.
